# FASCICULE DE BREVET EUROPEEN

(11) **EP 0 437 232 B1**
(45) Date de publication et mention de la délivrance du brevet: **22.06.1994**
(21) Numéro de dépôt: 91100167.5
(22) Date de dépôt: 07.01.1991
(51) Int. Cl.: D21F 7/12

(54) **Circuit humide d'une presse de papeterie avec feutre humide déshydraté par dispositif centrifugeur**
Nasskreislauf einer papier macherpresse mit Zentrifugalentwässerung des Pressfilzes
Wet circuit of a paper making press with centrifugal dewatering of the press felt

(30) Priorité: 09.01.1990 FR 9000162
(43) Date de publication de la demande: 17.07.1991
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Penven, Patrick, F-16710 Saint Yrieix (FR); Valois, Jacques, F-16340 l'Isle d'Espagnac (FR)
(74) Mandataire: Weinmiller, Jürgen

(56) Documents cités:
- FR-A- 1 411 500
- US-A- 3 298 904

## Description

La présente invention concerne un circuit humide d'une presse de papeterie comprenant un feutre humide et un dispositif centrifugeur imprimant au feutre humide une trajectoire de forte courbure entraînant le rejet de l'eau par centrifugation, ledit feutre humide comportant un canevas muni d'une nappe épaisse supérieure absorbant à l'eau.

Un tel circuit humide est décrit dans le document US-A-329 8904.

Le dispositif centrifugeur ne nécessite aucune énergie extérieure.

Toutefois la déshydration du feutre dans le circuit connu est insuffisante et il faut prévoir en supplément un système aspirant.

Le circuit humide selon l'invention avec dispositif centrifugeur rendant inutile l'utilisation d'un système aspirant est caractérisé en ce que la nappe inférieure du feutre humide au contact du dispositif centrifugeur est imperméable.

Une nappe inférieure imperméable est constituée d'une couche imperméable ou d'une couche perméable revêtue d'une feuille imperméable.
. La présence d'une nappe imperméable en contact avec le dispositif centrifugeur favorise le glissement sur ce dispositif et diminue l'abrasion.

De plus on peut envoyer de l'eau sur la couche imperméable en amont du dispositif centrifugeur ce qui favorise le glissement du feutre sur le dispositif sans augmenter la quantité d'eau dans le feutre.

Les figures 1 et 2 représente un circuit humide selon l'invention.

La figure 3 représente un dispositif centrifugeur pour circuit humide selon l'invention.

Les figure 4 à 6 représentent des feutres humides selon l'invention.

Le circuit humide de presse de papeterie selon l'invention est représenté à la figure 1.

Le feutre humide 1 tourne en circuit fermé et passe entre deux cylindres de presse 2 en supportant la feuille 3.

La fonction de ce feutre 1 est d'extraire une partie de l'eau transportée par la feuille 3.

Après son passage entre les cylindres de presse 2 le feutre est chargé d'humidité et il passe autour d'un cylindre 4 de faible diamètre.

Ce cylindre doit avoir au plus 6 pouces de diamètre (15 cm), de préférence le diamètre sera voisin de 2 pouces (5 cm) pour que la force centrifuge soit suffisante pour éjecter l'eau.

L'angle α dont tourne le feutre autour de ce cylindre 4 sera au moins égal à 270°. Il sera de préférence égal à 300° (figure 1) mais pourrait atteindre 360° (figure 2).
. Plus cet angle est important plus la force centrifuge s'exerce pendant longtemps, ce qui améliore l'extraction de l'eau. D'autre part cette force centrifuge dépend du carré de la vitesse si bien que le dispositif de centrifugation selon l'invention donne les meilleurs résultats pour des vitesses de défilement de 1000 m/min et au dessus.
. Ce cylindre de centrifugation 4 peut être constitué sous forme de tête en céramique 5 (voir figure 3) ou autre matériau résistant à l'abrasion montée sur un support 6 en matériau léger ou composite.

Compte tenu de la largeur des feutres qui peut dépasser la dizaine de mètres, il est important d'avoir un support léger qui conserve sa rigidité sur toute la largeur du feutre.

Le feutre humide 1 comporte un canevas 7, une nappe supérieure épaisse 8 destinée à être en contact avec la feuille et une nappe inférieure 9. Cette nappe inférieure 9 est constituée d'un couche imperméable qui peut être par exemple fixée au canevas 7 par collage (figure 4) ou par induction (figure 5) ou constitué d'une couche perméable 10 sur laquelle est collée une feuille imperméable 11 (figure 6).

Grâce au caractère imperméable de la nappe inférieure 9 l'eau se trouve bloquée au-dessus de cette nappe 11 et s'évacue ainsi plus aisément. De plus il y a ainsi moins de frottement entre le feutre 1 et le cylindre de centrifugation 4. Enfin on peut encore diminuer ces frottements en projetant de l'eau avec des moyens 12 sur la nappe inférieure 9 en amont du cylindre de centrifugation 4 et cette eau ne remouille pas le feutre 1 (voir figure 1 et 2).

Les cylindres de presse 2 n'ont plus besoin d'être rainurés ou aspirants puisque la face inférieure du feutre 3 étant imperméable, elle forme une barrière bloquant le mouvement de l'eau vers ces cylindres 2. On peut donc utiliser des cylindres 2 pleins.

La force de centrifugation dépend du carré de la vitesse du feutre et est inversement proportionnelle au rayon du cylindre de centrifugation 5 qui est le rayon de courbure de la trajectoire du feutre.

On choisira donc le rayon inférieur à 3 pouces (7.5cm) en tenant compte de la vitesse de défilement du feutre pour que l'extraction de l'eau soit suffisante.

Avec un cylindre de 2 pouces (5 cm) de diamètre et un angle α de 300° on a obtenu pour un feutre contenant 600 g/m² d'eau une extraction d'eau par centrifugation de 30 g/m² à 900 m/min et de 95 g/m² à 1300 m/min. Avec le même feutre contenant 900 g/m² d'eau on a extrait 105 g/m² à 900 m/min et 185 g/m² à 1300m/min.

Avec des vitesses de l'ordre de 1600 m/min l'extraction serait encore augmentée.

## Revendications

1. Circuit humide d'une presse de papeterie comportant des cylindres de presse (2), un feutre humide (1) supportant la feuille de papier (3) et passant entre les cylindres de presse (2), un dispositif centrifugeur (4) imprimant au feutre humide (1) une trajectoire de forte courbure entraînant le rejet de l'eau par centrifugation, ledit feutre humide (1) comportant un canevas (7) muni d'une nappe épaisse supérieure (8) au contact de la feuille (3) et absorbant l'eau, caractérisé en ce que la nappe inférieure (9) du feutre humide (1) au contact du dispositif centrifugeur (4) est imperméable.

2. Circuit humide selon la revendication 1 caractérisé en ce qu'il comporte des moyens (12) pour envoyer de l'eau sur la nappe inférieure (9) du feutre (1) en amont du dispositif centrifugeur (4).

3. Circuit humide selon l'une des revendications précédentes, caractérisé en ce que le changement de direction de la trajectoire du feutre (1) autour du dispositif centrifugeur (4) est au moins est au moins égal à 270°.

4. Circuit humide selon la revendication 3, caractérisé en ce que ledit changement de direction du feutre (1) autour du dispositif centrifugeur (4) est de l'ordre de 300°.

5. Circuit humide selon l'une des revendications précédentes, caractérisé en ce que les cylindres de presse (2) sont pleins.

## Patentansprüche

1. Naßkreislauf für eine Papiermacherpresse, die Preßzylinder (2), einen nassen Filz (1), der eine Papierbahn (3) trägt und zwischen die Preßzylinder (2) läuft, und eine Zentrifugiereinrichtung (4) aufweist, die dem nassen Filz (1) eine Bewegungsbahn starker Krümmung verleiht, durch die Wasser mittels Zentrifugieren herausgeschleudert wird, wobei der nasse Filz (1) ein Netz (7) aufweist, das mit einer dicken oberen wasserabsorbierenden Lage (8) in Berührung mit der Papierbahn (3) steht, dadurch gekennzeichnet, daß die untere Lage (9) des mit der Zentrifugiereinrichtung (4) in Berührung stehenden nassen Filzes (1) undurchlässig ist.

2. Naßkreislauf nach Anspruch 1, dadurch gekennzeichnet, daß er Mittel (12) zum Zuführen von Wasser vor der Zentrifugiereinrichtung (4) auf die untere Lage (9) des Filzes (1) aufweist.

3. Naßkreislauf nach Anspruch 1 oder 2, dadurch gekennzeichnet, daß die Richtungsänderung der Bewegungsbahn des Filzes (1) um die Zentrifugiereinrichtung (4) mindestens 270° beträgt.

4. Naßkreislauf nach Anspruch 3, dadurch gekennzeichnet, daß die Richtungsänderung des Filzes (1) um die Zentrifugiereinrichtung (4) etwa 300° beträgt.

5. Naßkreislauf nach einem der vorhergehenden Ansprüche, dadurch gekennzeichnet, daß die Preßzylinder (2) vollflächig ausgebildet sind.

## Claims

1. Wet circuit of a papermaking press comprising press rolls (2), a wet felt (1) supporting the paper web (3) and passing between the press rolls (2), a centrifugal device (4) imparting to the wet felt (1) a tightly curved path so that water is expelled centrifugally, said wet felt (1) comprising a canvas (7) with a thick water absorbent top layer (8) in contact with the web, characterised in that the bottom layer (9) of the wet felt (1) in contact with the centrifugal device (4) is impermeable.

2. Wet circuit according to claim 1 characterised in that it comprises means (12) for applying water to the bottom layer (9) of the felt (1) on the upstream side of the centrifugal device (4).

3. Wet circuit according to the either of the preceding claims charcterised in that the change in direction of the path of the felt (1) around the centrifugal device (4) is at least equal to 270°.

4. Wet circuit according to claim 3 characterised in that said change of direction of the felt (1) around the centrifugal device (4) is in the order of 300°.

5. Wet circuit according to any one of the preceding claims characterised in that the press rolls (2) have continuous surfaces.
